# EUROPÄISCHE PATENTSCHRIFT

(11) **EP 0 369 270 B1**
(45) Veröffentlichungstag und Bekanntmachung des Hinweises auf die Patenterteilung: **14.04.1993**
(21) Anmeldenummer: 89120449.7
(22) Anmeldetag: 04.11.1989
(51) Int. Cl.: D06F 35/00

(54) **Verfahren und Vorrichtung zur Optimierung des Schleuderdrehzahl-Zeit-Profils von Haushaltwaschmaschinen**
Method and device to optimise a spinning speed/time curve of washing machines
Procédé et dispositif pour optimiser la courbe vitesse d'essorage/temps des machines à laver

(30) Priorität: 18.11.1988 DE 3838997
(43) Veröffentlichungstag der Anmeldung: 23.05.1990
(73) Patentinhaber: Licentia Patent-Verwaltungs-GmbH, 60596 Frankfurt (DE)
(72) Erfinder: Schmidbauer, Waldemar, D-8500 Nürnberg (DE); Stamminger, Rainer, Dr.Dipl.-Phys., D-8560 Lauf (DE); Andreä, Jörg, Dipl.-Phys., D-8501 Feucht (DE); Kulantsis, Nikos, Dipl.-Ing., D-8500 Nürnberg (DE)
(74) Vertreter: Kuhn, Rudolf, Ing.(grad)

(56) Entgegenhaltungen:
- DE-A- 3 615 712
- US-A- 4 782 544

## Beschreibung

Die Erfindung betrifft ein Verfahren und eine Vorrichtung zur Optimierung des Schleuderdrehzahl-Zeit-Profils von Haushaltwaschmaschinen nach dem Oberbegriff des Anspruchs 1. Sie betrifft speziell ein Verfahren für ein optimales Hochlaufen der Wäschetrommel während des Trockenschleuderns, dem letzten Schritt eines Waschmaschinenprogramms.

Bei bekannten Haushaltwaschmaschinen wird eine wäscheschonende Entwässerung durch Schleudern in mehreren Stufen mit steigender Wäschetrommel-Drehzahl erreicht. Die Schleuderenddrehzahlen liegen hier bei 850 bzw. bei maximal 1200 Umdrehungen pro Minute. (AEG-Prospekt 1988 "Waschautomaten, Trockner, Schleudern").

Des weiteren ist aus der DE-OS 36 15 712 eine "Steuerschaltung für unterschiedliche Schleuderdrehzahlen einer Waschmaschine" bekannt. Auch hierbei werden in mehreren, beispielsweise vier Stufen die unterschiedlichen Schleuderdrehzahlen bis zum Erreichen der maximalen Drehzahl auf 1000 Umdrehungen pro Minute erhöht. Die Laufzeit pro Drehzahlwert beträgt jeweils gleichbleibend eine Minute so daß die maximale Schleuderdrehzahl nach ca. drei Minuten erreicht ist.

Im Hinblick auf den Stand der Technik können lediglich mit Hilfe separater Wäscheschleudern Umdrehungszahlen von gleich oder größer 1400 Umdrehungen pro Minute und damit eine optimale Entwässerung der Wäsche erzielt werden. Derartige Wäscheschleudern stellen jedoch lediglich eine Ergänzung zu den bekannten Haushaltwaschmaschinen dar. Sie sind als Standmodelle zwar frei aufstellbar, benötigen aber Platz und ein eigenes Abflußsystem. (Abgesehen von der umständlichen Wäscheumladung aus der Waschmaschinentrommel in die Wäscheschleudertrommel).

Der Erfindung liegt die Aufgabe zugrunde, die dem Stand der Technik anhaftenden Mängel und Nachteile durch ein geeignetes Schleuderverfahren wirksam zu vermeiden.

Diese Aufgabe, gemäß der Erfindung, wird durch die kennzeichnenden Merkmale des Anspruchs 1 gelöst. Eine weitere vorteilhafte Ausgestaltung des erfindungsgemäßen Verfahrens ist den Unteransprüchen zu entnehmen.

Die durch das erfindungsgemäße Verfahren erzielbaren Vorteile bestehen insbesondere darin, daß eine weit über der bei bekannten Waschmaschinen liegende Schleuderenddrehzahl sicher erreicht und die Wäsche demzufolge optimal entwässert bzw. deren Restfeuchtigkeit auf ein Mindestmaß reduziert wird. Ein Nachschleudern in separaten Wäscheschleudern entfällt. Das Drehzahl-Hochlaufprofil der Wäschetrommel wurde so gewählt, daß die Belastung der Antriebsmotor- und Wäschetrommel-Lagerung trotz erhöhter Schleuderenddrehzahl minimal bleibt. Dadurch können in vorteilhafter Weise fertigungsmäßig die Lager herkömmlicher Waschmaschinen eingesetzt werden, ohne daß deren übliche Lebensdauer gemindert würde, d.h. teuere Spezialhochleistungslager sind nicht erforderlich.

Ein Ausführungsbeispiel der Erfindung ist anhand von Diagrammen dargestellt und wird im folgenden näher erläutert.

Es zeigen:
Fig. 1 das Drehzahlprofil eines End- oder Fertig-Schleudergangs (Trockenschleudern) mit der Wäschetrommelumdrehungszahl in Abhängigkeit von der Zeit,
Fig. 2 die Restfeuchtigkeit der Wäsche in Abhängigkeit von der Schleuderzeit mit der Wäschetrommelumdrehungszahl als Parameter,
Fig. 3 die effektive Lagerbelastung in Abhängigkeit von dem Schleuderzeit, mit der Wäschetrommelumdrehungszahl als Parameter.

Gemäß Fig. 1 wird die Umdrehungszahl der Wäschetrommel beim Fertigschleudern, zum Waschprogrammende in vier Stufen hochgefahren:
Innerhalb ca. 1,2 Minuten in kleinen Stufen, dem sogenannten "Sanftanlauf" auf 850 Umdrehungen pro Minute. Diese 850 Umdrehungen pro Minute der ersten Stufe werden während 5 Minuten konstant gehalten, anschließend in der
zweiten Stufe: Beschleunigung auf 1000 Umdrehungen pro Minute und Konstanthalten dieser Drehzahl während 1,7 Minuten, anschließend in der
dritten Stufe: Beschleunigung auf 1150 Umdrehungen pro Minute und Konstanthalten dieser Drehzahl während 1,2 Minuten, anschließend in der
vierten Stufe: Beschleunigung auf 1350 Umdrehungen pro Minute und Konstanthalten dieser Drehzahl während 0,5 Minuten, danach Abbremsen der Wäschetrommel bis zum Stillstand.

Die Wäsche einer Trommelfüllung wird durch dieses Verfahren optimal trockengeschleudert. Der durch die Trommeldrehzahlerhöhung schrittweise entzogene Feuchtigkeitsgehalt bzw. die Restfeuchte ist im Diagramm nach Fig. 2 gemäß den stark ausgezogenen Linien veranschaulicht.

Die Zunahme der effektiven Lagerbelastung des Gerätes während der stufenweisen Erhöhung der Wäschetrommel-Umdrehungszahlen verdeutlichen die stark ausgezogenen Linien im Diagramm nach Fig. 3.

Praktische Untersuchungen haben ergeben, daß die vorerwähnt gestuften Wäschetrommel-Umdrehungszahlen nur mit einer Genauigkeit von +-10% ihrer Nennwerte und die jeweils zugehörigen Schleuderzeiten mit einer Genauigkeit von +-20% ihrer Nennwerte eingehalten werden müssen. Innerhalb dieser Toleranzbreiten ergeben sich insgesamt gesehen in etwa dieselben Ergebnisse in punkto erzielter minimaler Restfeuchtigkeit und minimaler Lagerbelastung.

Der neue Schleuderablauf (letzter Waschprogrammabschnitt) bzw. dessen Schleuderdrehzahl-Zeitprofil ist in punkto gestufter Drehzahlen und zugehöriger Schleuderzeiten in einem Elektronikmodul mit Mikroprozessor abgelegt oder im Programmschaltwerk der Waschmaschine berücksichtigt.

Abschließend sei noch bemerkt, daß eine Aufteilung in 5 oder mehr Trommeldrehzahl-Stufen denkbar und möglich wäre, nennenswerte Vorteile ergeben sich jedoch nicht.

## Patentansprüche

1. Verfahren zur Optimierung des Schleuderdrehzahl-Zeit-Profils von Haushaltswaschmaschinen mit einer motorangetriebenen Wäschetrommel, die in vier Stufen während des letzten Programmschritts auf eine maximale Schleuderenddrehzahl, unter Einhaltung vorgegebener Zeiten beschleunigbar ist, dadurch gekennzeichnet, daß die Wäschetrommel innerhalb der 1. Stufe bei einer Umdrehungszahl von 850 Umdrehungen pro Minute während einer Zeit von fünf Minuten,
anschließend in der zweiten Stufe auf 1000 Umdrehungen pro Minute beschleunigt und 1,7 Minuten lang,
anschließend in der dritten Stufe auf 1150 Umdrehungen pro Minute beschleunigt und 1,2 Minuten lang,
schließlich in der vierten und letzten Stufe auf 1350 Umdrehungen pro Minute endbeschleunigt und 0,5 Minuten lang konstant gehalten wird.

2. Verfahren nach Anspruch 1, dadurch gekennzeichnet, daß die vierfach gestuften Wäschetrommel-Umdrehungszahlen mit einer Genauigkeit von gleich oder kleiner +-10% ihrer Nennwerte eingehalten werden.

3. Verfahren nach Anspruch 1, dadurch gekennzeichnet, daß die vierfach gestuften Schleuderzeiten mit einer Genauigkeit von gleich oder kleiner +-20% ihrer Nennwerte eingehalten werden.

4. Vorrichtung zur Durchführung des Verfahrens nach Anspruch 1, dadurch gekennzeichnet, daß in einem Elektronikmodul mit Mikroprozessor oder in einem Programmschaltwerk der Haushaltwaschmaschine die vorgegebenen, gestuften Drehzahlen samt ihren jeweiligen Schleuderzeiten für den letzten Waschprogrammschritt abgelegt oder vorgesehen sind.

## Claims

1. A method for optimising the spin speed-time-profile of domestic washing machines with a motor-driven washing drum, which can be accelerated in four stages during the last programme step to a maximum spin speed, whilst observing predetermined time periods, characterised in that, in the first stage, the washing drum maintains a rotational speed of 850 revolutions per minute for a period of five minutes, then in the second stage accelerates to 1000 revolutions per minute and maintains this speed for a period of 1.7 minutes, then in the third stage accelerates to 1150 revolutions per minute and maintains this speed for a period of 1.2 minutes, and finally in the fourth and last stage accelerates to 1350 revolutions per minute, which speed is maintained for 0.5 minutes.

2. A method according to claim 1, characterised in that the four-stage washing drum rotational speeds are observed with a degree of accuracy equal to or less than +-10% of their nominal value.

3. A method according to claim 1, characterised in that the four-stage washing drum rotational speeds are observed with a degree of accuracy equal to or less than +-20% of their nominal value.

4. A device for carrying out the method according to claim 1, characterised in that the predetermined, staged rotational speeds together with their respective spin times for the last wash programme step are stored or provided in an electronic module with a microprocessor or in a programme switching mechanism of the domestic washing machine.

## Revendications

1. Procédé pour l'optimisation de la courbe temps/vitesse d'essorage de machines à laver ménagères présentant un tambour à entraînement motorisé, qui est accéléré à la vitesse d'essorage maximale, progressivement en quatre fois pendant la dernière étape du programme, en respectant des temps prédéterminés, caractérisé en ce que le tambour est accéléré, une première fois, à une vitesse de rotation de 850 tours par minute pendant une période de cinq minutes, ensuite, dans un deuxième temps, à 1000 tours par minute pendant 1,7 minutes, ensuite, dans un troisième temps, à 1150 tours par minute, pendant 1,2 minutes, pour finir, pour la quatrième et dernière fois, est accéléré à 1350 tours par minute et y est maintenu constante pendant 0,5 minutes.

2. Procédé selon la revendication 1, caractérisé en ce que les vitesses de rotation progressives du tambour, en quatre fois sont respectées avec une précision égale ou inférieure à ± 10 % de leurs valeurs nominales.

3. Procédé selon la revendication 1, caractérisé en ce que les temps d'essorage progressifs, en quatre fois, sont respectées avec une précision égale ou inférieure à ± 20 % de leurs valeurs nominales.

4. Dispositif pour la réalisation du procédé selon la revendication 1, caractérisé en ce que pour la dernière étape du programme de lavage, sont gérées, dans un module électronique présentant un microprocesseur, ou prévues dans un programmateur de la machine à laver ménagère, les vitesses de rotation progressives prédéterminées avec leurs temps d'essorage associés .
